# EUROPÄISCHE PATENTSCHRIFT

(11) **EP 3 019 679 B1**
(45) Veröffentlichungstag und Bekanntmachung des Hinweises auf die Patenterteilung: **01.04.2020**
(21) Anmeldenummer: 14734062.4
(22) Anmeldetag: 20.06.2014
(51) Int. Cl.: E04G 23/00

(54) **VORRICHTUNG ZUM ENTFERNEN VON AUF EBENEN FLÄCHEN VERLEGTEN BELÄGEN**
DEVICE FOR THE REMOVAL OF COVERINGS LAID ON FLAT SURFACES
DISPOSITIF D'ENLÈVEMENT DE REVÊTEMENTS POSÉS SUR DES SURFACES PLANES

(30) Priorität: 12.07.2013 DE 202013006273 U
(43) Veröffentlichungstag der Anmeldung: 18.05.2016
(73) Patentinhaber: Uzin Utz AG, 71665 Vaihingen-Enz (DE)
(72) Erfinder: HAMMEL, Dieter, 71665 Vaihingen-Enz (DE)
(74) Vertreter: Isarpatent
(86) Internationale Anmeldenummer: PCT/EP2014/063028
(87) Internationale Veröffentlichungsnummer: WO 2015/003888

(56) Entgegenhaltungen:
- EP-A1- 0 650 691
- WO-A1-2005/054605

## Beschreibung

Die vorliegende Erfindung betrifft eine Vorrichtung
gemäß Anspruch 1.

Auf ebenen Flächen verlegte Beläge, wie beispielsweise auf Fußböden verlegte Teppichbeläge, werden im verlegten Zustand mit ihrer Auflagefläche verklebt. Damit wird ein Verrutschen und Verschieben der Beläge beim Befahren oder Begehen derselben verhindert. Sollen derartige Beläge infolge Abnutzung oder Beschädigung durch neue Beläge ersetzt werden, müssen zunächst die alten Beläge entfernt werden.

Es sind bereits Vorrichtungen bekannt, mit denen ein stückweises oder bahnweises Entfernen derartiger einzelner Beläge möglich ist. Dabei wird ein motorisch angetriebenes, schwingendes Trennmesser zwischen den Belag und der ebenen Auflagefläche gestoßen. Bei Unebenheiten kann es vorkommen, dass das Trennmesser nicht ganzflächig auf dem Boden anliegt, vor allem wenn Belagreste unter ein Antriebsrad der Vorrichtung gelangen.

WO 2005/054605 A1 offenbart eine Vorrichtung gemäß dem Oberbegriff des Anspruchs 1.

Vor diesem Hintergrund ist es eine Aufgabe der vorliegenden Erfindung, eine verbesserte Vorrichtung zum Entfernen von auf ebenen Flächen verlegten Belägen vorzusehen, welche es ermöglicht, dass das Trennmesser auch bei Überfahren von Unebenheiten ganzflächig auf dem Boden anliegt.

Diese Aufgabe wird durch eine Vorrichtung mit den Merkmalen des Patentanspruchs 1 gelöst.

Die Erfindung schafft demnach eine Vorrichtung zum Entfernen von auf ebenen Flächen verlegten Belegen, mit einer Antriebseinheit aufweisend ein Paar von Antriebsrädern und einen ersten Antriebsmotor zum Antrieb der Antriebsräder, und mit einem motorisch angetriebenen Schlagwerk aufweisend ein Trennmesser sowie einen zweiten Antriebsmotor, wobei das Trennmesser durch ein Pleuel mit dem zweiten Antriebsmotor verbunden ist, wobei die Antriebseinheit und das Schlagwerk eine Gelenkverbindung aufweisen, welche derart ausgebildet ist, dass die Antriebseinheit und das Schlagwerkzeug relativ zueinander drehbar gelagert sind. Dadurch kann gewährleistet werden, dass bei Überfahren von Unebenheiten die Antriebseinheit und das Schlagwerk relativ zueinander drehbar sind.

Gemäß der Erfindung ist vorgesehen, dass die Antriebseinheit und das Schlagwerk um eine parallel zu einer Längsachse der Vorrichtung ausgebildete Drehachse der Gelenkverbindung relativ zueinander drehbar gelagert sind. Durch die Drehbarkeit der Antriebseinheit und des Schlagwerks relativ zueinander um die parallel zur Längsachse der Vorrichtung ausgebildete Drehachse der Gelenkverbindung wird bei Überfahren einer Unebenheit durch beispielsweise eines der Antriebsräder die Antriebseinheit relativ zu dem Schlagwerk um die Drehachse der Gelenkverbindung, d.h. radial zur Längsachse der Vorrichtung gedreht. Somit kann die Unebenheit überfahren werden, ohne dass die Drehbewegung der Antriebseinheit an das Schlagwerk weitergegeben wird. Das Trennmesser des Schlagwerks liegt somit auch bei Überfahren einer Unebenheit ganzflächig auf dem Boden an.

Vorzugsweise ist ferner vorgesehen, dass die Gelenkverbindung ein Wälzlager sowie ein erstes Gelenk und ein zweites Gelenk aufweist, wobei das erste Gelenk mit dem Schlagwerk und einem Innenring des Wälzlagers drehfest verbunden und das zweite Gelenk mit der Antriebseinheit und einem Außenring des Wälzlagers drehfest verbunden ist. Eine Drehbewegung der Antriebseinheit relativ zu dem Schlagwerk bewirkt somit eine Drehung des Außenrings des Wälzlagers relativ zu dem Innenring des Wälzlagers.

Gemäß einer weiteren bevorzugten Ausgestaltung ist vorgesehen, dass die Gelenkverbindung eine axiale Arretierung des ersten und zweiten Gelenks aufweist, wobei ein Endabschnitt des ersten Gelenks einen größeren Umfang als eine Innenwand des Innenrings aufweist und ein Endabschnitt des zweiten Gelenks einen geringeren Umfang als eine Außenwand des Außenrings aufweist. Das erste Gelenk und das zweite Gelenk werden somit in Längsrichtung arretiert. Des Weiteren bildet die Gelenkverbindung bestehend aus dem Wälzlager sowie dem ersten und zweiten Gelenk eine Verbindung zwischen der Antriebseinheit und dem Schlagwerk.

Gemäß einem weiteren bevorzugten Ausführungsbeispiel ist vorgesehen, dass die Gelenkverbindung ein Begrenzungselement aufweist, welches eine Drehung der Antriebseinheit und des Schlagwerks relativ zueinander begrenzt. Das Vorsehen des Begrenzungselementes hat des Weiteren die Sicherheitsfunktion, dass die Antriebseinheit und/oder das Schlagwerk im Falle einer Schieflage an einem seitlichen Kippen gehindert werden.

Vorzugsweise ist ferner vorgesehen, dass das Begrenzungselement in Form eines benachbart zur Gelenkverbindung in einer Gehäusewand der Vorrichtung angeordneten Langlochs ausgebildet ist, wobei das Langloch konzentrisch zur Gelenkverbindung ausgebildet ist und in das Langloch ein Bolzen eingreift, welcher mit der Antriebseinheit und/oder dem Schlagwerk verbunden ist. Dadurch kann die Drehung der Antriebseinheit und des Schlagwerks relativ zueinander effektiv begrenzt werden.

Gemäß einer weiteren bevorzugten Ausgestaltung ist vorgesehen, dass die Antriebseinheit und das Schlagwerk in einem Winkel von bis zu 20°, vorzugsweise in einem Winkel von bis zu 15°, insbesondere vorzugsweise in einem Winkel von bis zu 10°, relativ zueinander drehbar sind. Dadurch kann bei Überfahren von kleineren bis größeren Unebenheiten gewährleistet werden, dass das Trennmesser des Schlagwerks ganzflächig auf dem Boden anliegt.

Gemäß einem weiteren bevorzugten Ausführungsbeispiel ist vorgesehen, dass das erste Gelenk mit dem Schlagwerk durch eine Mehrzahl von Befestigungsmitteln, vorzugsweise Senkschrauben, verbunden ist, welche eine Gehäusewand des Schlagwerks mit dem ersten Gelenk verschrauben. Somit kann eine sichere und stabile Verbindung des Schlagwerks mit dem ersten Gelenk vorgesehen werden.

Vorzugsweise ist ferner vorgesehen, dass das zweite Gelenk durch eine Gehäusewand der Antriebseinheit ausgebildet ist. Somit müssen in vorteilhafter Weise keine zusätzlichen Befestigungsmittel zum Befestigen des zweiten Gelenks an der Antriebseinheit vorgesehen werden.

Gemäß einem weiteren bevorzugten Ausführungsbeispiel ist vorgesehen, dass das Wälzlager durch ein zweireihiges Rillenkugellager ausgebildet ist. Durch Vorsehen eines zweireihigen Rillenkugellagers kann eine gute Stabilität des Lagers, vor allem in Bezug auf die Aufnahme von Radialkräften gewährleistet werden.

Ausführungsbeispiele der Erfindung sind in den Figuren der Zeichnungen dargestellt und in der nachfolgenden Beschreibung näher erläutert.

Es illustrieren:
- Fig. 1: eine schematische Darstellung der Vorrichtung zum Entfernen von auf ebenen Flächen verlegten Belägen gemäß einem bevorzugten Ausführungsbeispiel;
- Fig. 2: eine schematische Darstellung der Vorrichtung zum Entfernen von auf ebenen Flächen verlegten Belägen gemäß einem weiteren bevorzugten Ausführungsbeispiel;
- Fig. 3: eine Querschnittsansicht der Vorrichtung zum Entfernen von auf ebenen Flächen verlegten Belägen entlang dem Schnitt A-A gemäß dem in Fig. 2 gezeigten Ausführungsbeispiel;
- Fig. 4: eine Längsschnittansicht der Vorrichtung zum Entfernen von auf ebenen Flächen verlegten Belägen entlang einer Längsachse der Vorrichtung gemäß dem in Fig. 2 gezeigten Ausführungsbeispiel; und
- Fig. 5: eine vergrößerte Darstellung der Vorrichtung zum Entfernen von auf ebenen Flächen verlegten Belägen gemäß dem in Fig. 2 gezeigten Ausführungsbeispiel.

Gleiche Bezugszeichen illustrieren dieselben oder funktionsgleiche Komponenten, soweit nichts gegenteiliges angegeben ist.

Fig. 1 zeigt eine schematische Darstellung der Vorrichtung zum Entfernen von auf ebenen Flächen verlegten Belägen gemäß einem bevorzugten Ausführungsbeispiel. Die Vorrichtung 1 zum Entfernen von auf ebenen Flächen verlegten Belägen weist eine Antriebseinheit 10, ein Schlagwerk 20 sowie eine Gelenkverbindung 30 zum Verbinden der Antriebseinheit 10 und dem Schlagwerk 20 auf. Die Antriebseinheit 10 weist ein Paar von Antriebsrädern 12, zwei erste Antriebsmotoren 14 und ein Getriebe 16 zum Antrieb der Antriebsräder 12 auf, wobei jeder der Antriebsmotoren 14 eines der Antriebsräder 12 antreibt. Die ersten Antriebsmotoren 14 sind hierbei oberhalb dem Getriebe 16 angeordnet.

Das Schlagwerk 20 weist ein Trennmesser 22, einen zweiten Antriebsmotor 24 und ein Pleuel 25 auf. Das Trennmesser 22 ist durch das Pleuel mit dem zweiten Antriebsmotor 24 verbunden. Der zweite Antriebsmotor 24 versetzt das Trennmesser 22 über das Pleuel 25 in eine stoßartige Schwingbewegung zum Abheben des Belages.

Wie bei dem in Fig. 1 dargestellten Ausführungsbeispiel erkennbar, sitzen in der Arbeitsstellung der Vorrichtung 1 die beiden Antriebsräder 12 auf dem Boden auf und treiben aufgrund der Bodenreibung die Vorrichtung 1 vorwärts, um einen Belag von dem Boden abzuheben. Das Trennmesser 22 liegt dabei mit seiner Schneide auf dem Boden auf, so dass es zwischen dem Belag und dem Boden arbeiten kann.

Bei Überfahren einer Unebenheit durch die Vorrichtung 1, welche z.B. durch Belagsreste gegeben sein kann, die unter ein Antriebsrad 12 gelangen, ist die Antriebseinheit 10 durch Vorsehen der Gelenkverbindung 30, welche die Antriebseinheit 10 mit dem Schlagwerk 20 verbindet, relativ zu dem Schlagwerk 20 drehbar gelagert, wodurch die Antriebseinheit 10 um eine parallel zu einer Längsachse der Vorrichtung 1 ausgebildete Drehachse D der Gelenkverbindung 30 gedreht wird und das Trennmesser 22 des Schlagwerks 20 ganzflächig auf dem Boden anliegt.

Fig. 2 zeigt eine schematische Darstellung der Vorrichtung zum Entfernen von auf ebenen Flächen verlegten Belägen gemäß einem weiteren bevorzugten Ausführungsbeispiel. In Fig. 2 ist in einem unteren Bereich der Vorrichtung 1 in Fahrtrichtung vor den Antriebsrädern 12 der Antriebseinheit 10 die Gelenkverbindung 10 angeordnet, welche die Antriebseinheit 10 und das Schlagwerk 20 verbindet sowie geeignet ist, die Antriebseinheit 10 und das Schlagwerk 20 relativ zueinander drehbar zu lagern.

Fig. 3 zeigt eine Querschnittsansicht der Vorrichtung zum Entfernen von auf ebenen Flächen verlegten Belägen entlang dem Schnitt A-A gemäß dem in Fig. 2 gezeigten Ausführungsbeispiel. Die Gelenkverbindung 30 weist ein Wälzlager 32 sowie ein erstes Gelenk 34 und ein zweites Gelenk 36 auf. Das Wälzlager 32 ist gemäß der vorliegenden Ausführungsform durch ein zweireihiges Rillenkugellager ausgebildet. Alternativ kann ebenfalls ein anderes geeignetes Lager wie beispielsweise ein Gleitlager vorgesehen sein. Das Wälzlager 32 weist einen Innenring 32a, einen Außenring 32b und eine Mehrzahl von Wälzkörpern auf. Das erste Gelenk 34 ist mit dem Schlagwerk 20 und dem Innenring 32a des Wälzlagers 32 drehfest verbunden. Das zweite Gelenk 36 ist mit der Antriebseinheit 10 und dem Außenring 32b des Wälzlagers 32 drehfest verbunden. Bei einer Drehung der Antriebseinheit 10 relativ zu dem Schlagwerk 20 dreht sich somit der Außenring 32b des Wälzlagers 32 relativ zu dem Innenring 32a des Wälzlagers 33.

Linkerhand zu der Gelenkverbindung 30 ist in Fig. 3 das Begrenzungselement 38 gezeigt. Das Begrenzungselement 38 ist in Form eines benachbart zur Gelenkverbindung 30 in einer Gehäusewand der Vorrichtung 1 angeordneten Langlochs 38a ausgebildet, wobei das Langloch konzentrisch zur Gelenkverbindung ausgebildet ist und in das Langloch ein Bolzen 38b eingreift. Der Bolzen 38b ist hierbei zumindest mit der Antriebseinheit 10 oder dem Schlagwerk 20 verbunden und kann beispielsweise als Stehbolzen ausgebildet sein.

Das erste Gelenk 34 ist ferner mit dem Schlagwerk 20 durch eine Mehrzahl von Befestigungsmittel 40 verbunden. Die Befestigungsmittel 40 sind gemäß der vorliegenden Ausführungsform durch Senkschrauben ausgebildet. Durch die Senkschrauben wird das Schlagwerk 20, insbesondere eine Gehäusewand des Schlagwerks 20 mit dem ersten Gelenk 34 verschraubt.

Fig. 4 zeigt eine Längsschnittansicht der Vorrichtung zum Entfernen von auf ebenen Flächen verlegten Belägen entlang einer Längsachse der Vorrichtung gemäß dem in Fig. 2 gezeigten Ausführungsbeispiel. In Fig. 4 ist die Gelenkverbindung 30 ebenfalls in einem Längsschnitt gezeigt. Die Gelenkverbindung 30, insbesondere das Wälzlager 32, welches durch ein zweireihiges Rillenkugellager ausgebildet ist sowie die Befestigungsmittel 40 zum Verschrauben des Schlagwerks 20 mit dem ersten Gelenk 34 sind des Weiteren in Fig. 4 ersichtlich.

Fig. 5 zeigt eine vergrößerte Darstellung der Vorrichtung zum Entfernen von auf ebenen Flächen verlegten Belägen gemäß dem in Fig. 2 gezeigten Ausführungsbeispiel. In Fig. 5 ist die Gelenkverbindung 30 in größerem Detail dargestellt. Die Gelenkverbindung 30 weist das Wälzlager 32 sowie das erste Gelenk 34 und das zweite Gelenk 36 auf. Das erste Gelenk 34 ist hierbei mit dem Schlagwerk 20 und dem Innenring 32a des Wälzlagers 32 drehfest verbunden und das zweite Gelenk 36 ist mit der Antriebseinheit 10 und dem Außenring 32b des Wälzlagers 32 drehfest verbunden.

Ferner ist eine axiale Arretierung des ersten und zweiten Gelenks 34, 36 vorgesehen. Hierbei ist ein Endabschnitt 34a des ersten Gelenks 34 vorgesehen, welcher einen größeren Umfang bzw. Durchmesser als eine Innenwand des Innenrings 32a aufweist. Ein Endabschnitt 36a des zweiten Gelenks 36 weist hierbei einen geringeren Umfang bzw. Durchmesser als eine Außenwand des Außenrings 32b des Wälzlagers 32 auf. Durch Vorsehen der Gelenkverbindung 30, welche ausgebildet ist, dass Antriebseinheit 10 und das Schlagwerk 20 relativ zueinander drehbar zu lagern, sind die Antriebseinheit 10 und das Schlagwerk in einem Winkel von bis zu 10° relativ zueinander drehbar. Alternativ können die Antriebseinheit 10 und das Schlagwerk 20 ebenfalls in einem anderen geeigneten Winkel zueinander drehbar sein. Ferner sind in Fig. 5 die Befestigungsmittel 40, welche durch Senkschrauben ausgebildet sind, ersichtlich. Insgesamt sind wie in Fig. 3 gezeigt, sechs Senkschrauben vorgesehen, wobei in der Darstellung von Fig. 5 im Längsschnitt nur zwei der sechs Senkschrauben dargestellt sind. Die Senkschrauben verschrauben die Gehäusewand des Lagers 20 mit dem ersten Gelenk 34.

Die Erfindung ist nicht auf die obigen Ausführungsbeispiele beschränkt. Im Rahmen des Schutzumfangs der Erfindung, wie durch die Ansprüche definiert wird, kann die erfindungsgemäße Vorrichtung 1 zum Entfernen von auf ebenen Flächen verlegten Belägen vielmehr auch eine andere als die oben konkret beschriebenen Ausgestaltungsformen annehmen.

### Bezugszeichenliste

- 1: Vorrichtung
- 10: Antriebseinheit
- 12: Antriebsräder
- 14: erster Antriebsmotor
- 16: Getriebe
- 20: Schlagwerk
- 22: Trennmesser
- 24: zweiter Antriebsmotor
- 25: Pleuel
- 30: Gelenkverbindung
- 32: Wälzlager
- 32a: Innenring
- 32b: Außenring
- 34: erstes Gelenk
- 34a: Endabschnitt des ersten Gelenks
- 36: zweites Gelenk
- 36a: Endabschnitt des zweiten Gelenks
- 38: Begrenzungselement
- 38a: Langloch
- 38b: Bolzen
- 40: Befestigungsmittel

## Patentansprüche

1. Vorrichtung zum Entfernen von auf ebenen Flächen verlegten Belägen,
mit einer Antriebseinheit (10) aufweisend ein Paar von Antriebsrädern (12) und einen ersten Antriebsmotor (14) zum Antrieb der Antriebsräder (12); und
mit einem motorisch angetriebenen Schlagwerk (20) aufweisend ein Trennmesser (22) sowie einen zweiten Antriebsmotor (24), wobei das Trennmesser (22) durch ein Pleuel (25) mit dem zweiten Antriebsmotor (24) verbunden ist,
**dadurch gekennzeichnet, dass**
die Antriebseinheit (10) und das Schlagwerk (20) eine Gelenkverbindung (30) aufweisen, welche derart ausgebildet ist, dass die Antriebseinheit (10) und das Schlagwerk (20) um eine parallel zu einer Längsachse der Vorrichtung (1) ausgebildete Drehachse (D) der Gelenkverbindung (30) relativ zueinander drehbar gelagert sind.

2. Vorrichtung nach Anspruch 1, **dadurch gekennzeichnet, dass** die Gelenkverbindung (30) ein Wälzlager (32) sowie ein erstes Gelenk (34) und ein zweites Gelenk (36) aufweist, wobei das erste Gelenk (34) mit dem Schlagwerk (20) und einem Innenring (32a) des Wälzlagers (32) drehfest verbunden und das zweite Gelenk (36) mit der Antriebseinheit (10) und einem Außenring (32b) des Wälzlagers (32) drehfest verbunden ist.

3. Vorrichtung nach Anspruch 2, **dadurch gekennzeichnet, dass** die Gelenkverbindung (30) eine axiale Arretierung des ersten und zweiten Gelenks (34, 36) aufweist, wobei ein Endabschnitt (34a) des ersten Gelenks (34) einen größeren Umfang als eine Innenwand des Innenrings (32a) aufweist und ein Endabschnitt (36a) des zweiten Gelenks (36) einen geringeren Umfang als eine Außenwand des Außenrings (32b) aufweist.

4. Vorrichtung nach einem der vorhergehenden Ansprüche, **dadurch gekennzeichnet, dass** die Gelenkverbindung (30) ein Begrenzungselement (38) aufweist, welches eine Drehung der Antriebseinheit (10) und des Schlagwerks (20) relativ zueinander begrenzt.

5. Vorrichtung nach Anspruch 4, **dadurch gekennzeichnet, dass** das Begrenzungselement (38) in Form eines benachbart zur Gelenkverbindung (30) in einer Gehäusewand der Vorrichtung (1) angeordneten Langlochs (38a) ausgebildet ist, wobei das Langloch konzentrisch zur Gelenkverbindung (30) ausgebildet ist und in das Langloch ein Bolzen (38b) eingreift, welcher mit der Antriebseinheit (10) und/oder dem Schlagwerk (20) verbunden ist.

6. Vorrichtung nach einem der vorhergehenden Ansprüche, **dadurch gekennzeichnet, dass** die Antriebseinheit (10) und das Schlagwerk (20) in einem Winkel von bis zu 20°, vorzugsweise in einem Winkel von bis zu 15°, insbesondere vorzugsweise in einem Winkel von bis zu 10°, relativ zueinander drehbar sind.

7. Vorrichtung nach einem der Ansprüche 2, 3 und zusätzlich optional einem der Ansprüche 4 bis 6, **dadurch gekennzeichnet, dass** das erste Gelenk (34) mit dem Schlagwerk (20) durch eine Mehrzahl von Befestigungsmittel (40), vorzugsweise Senkschrauben, verbunden ist, welche eine Gehäusewand des Schlagwerks (20) mit dem ersten Gelenk (34) verschrauben.

8. Vorrichtung nach einem der Ansprüche 2, 3, 7 und zusätzlich optional einem der Ansprüche 4 bis 6, **dadurch gekennzeichnet, dass** das zweite Gelenk (36) durch eine Gehäusewand der Antriebseinheit (10) ausgebildet ist.

9. Vorrichtung nach einem der Ansprüche 2 bis 8, **dadurch gekennzeichnet, dass** das Wälzlager durch ein zweireihiges Rillenkugellager ausgebildet ist.

## Claims

1. Device for the removal of coverings laid on flat surfaces, with a drive unit (10) having a pair of drive wheels (12) and a first drive motor (14) for driving the drive wheels (12); and
with a motor-driven striking mechanism (20) having a cutting blade (22) and a second drive motor (24), the cutting blade (22) being connected to the second drive motor (24) by a connecting rod (25),
**characterised in that** the drive unit (10) and the striking mechanism (20) have a hinge joint (30) which is configured so that the drive unit (10) and the striking mechanism (20) are supported rotationally relative to one another around an axis of rotation (D) of the hinge joint (30) parallel to a longitudinal axis of the device (1).

2. Device according to claim 1, **characterised in that** the hinge joint (30) has a roller bearing (32) as well as a first joint (34) and a second joint (36), the first joint (34) being connected non-rotationally to the striking mechanism (20) and an inner ring (32a) of the roller bearing (32) and the second joint (36) being non-rotationally connected to the drive unit (10) and an outer ring (32b) of the roller bearing (32).

3. Device according to claim 2, **characterised in that** the hinge joint (30) has an axial locking mechanism of the first and second joint (34, 36), wherein an end portion (34a) of the first joint (34) has a larger circumference than an inner wall of the inner ring (32a) and an end portion (36a) of the second joint (36) has a smaller circumference than an outer wall of the outer ring (32b).

4. Device according to any one of the preceding claims, **characterised in that** the hinge joint (30) has a limiting element (38) which limits a rotation of the drive unit (10) and of the striking mechanism (20) relative to one another.

5. Device according to claim 4, **characterised in that** the limiting element (38) is provided in the form of a slot (38a) arranged adjacent to the hinge joint (30) in a housing wall of the device (1) slot (38a), the slot being concentric to the hinge joint (30), and a bolt (38b) engaging with the slot and connected to the drive unit (10) and/or the striking mechanism (20).

6. Device according to any one of the preceding claims, **characterised in that** the drive unit (10) and the striking mechanism (20) are rotatable relative to one another in an angle of up to 20°, preferably in an angle of up to 15°, in particular preferably in an angle of up to 10°.

7. Device according to any one of claims 2, 3 as well as optionally to any one of the claims 4 to 6, **characterised in that** the first joint (34) is connected to the striking mechanism (20) by means of a plurality of fastening means (40), preferably countersunk screws, which bolt a housing wall of the striking mechanism (20) to the first joint (34).

8. Device according to any one of claims 2, 3, 7 as well as optionally to any one of the claims 4 to 6, **characterised in that** the second joint (36) is provided by means of a housing wall of the drive unit (10).

9. Device according to any one of claims 2 to 8, **characterised in that** the roller bearing is provided by means of a doublerow deep-groove ball bearing.

## Revendications

1. Dispositif pour enlever des revêtements de sol posés sur des surfaces planes,
avec une unité d'entraînement (10) comprenant une paire de roues motrices (12) et un premier moteur d'entraînement (14) pour entraîner les roues motrices (12) ; et
avec un mécanisme de percussion motorisé (20) présentant une lame de coupe (22) et un deuxième moteur d'entraînement (24), la lame de coupe (22) étant reliée au deuxième moteur d'entraînement (24) par une bielle (25),
**caractérisé en ce que**
l'unité d'entraînement (10) et le mécanisme de percussion (20) présentent une liaison articulée (30) qui est conçue de telle sorte que l'unité d'entraînement (10) et le mécanisme de percussion (20) sont montés de manière à pouvoir tourner l'un(e) par rapport à l'autre autour d'un axe de rotation (D) de la liaison articulée (30) qui est parallèle à un axe longitudinal du dispositif (1).

2. Dispositif selon la revendication 1, **caractérisé en ce que** la liaison articulée (30) présente un roulement (32) ainsi qu'une première articulation (34) et une deuxième articulation (36), la première articulation (34) étant reliée de manière solidaire en rotation au mécanisme de percussion (20) et à une bague intérieure (32a) du roulement (32), et la deuxième articulation (36) étant reliée de manière solidaire en rotation à l'unité d'entraînement (10) et à une bague extérieure (32b) du roulement (32).

3. Dispositif selon la revendication 2, **caractérisé en ce que** la liaison articulée (30) présente un verrouillage axial des première et deuxième articulations (34, 36), une partie terminale (34a) de la première articulation (34) ayant une circonférence plus grande qu'une paroi intérieure de la bague intérieure (32a) et une partie terminale (36a) de la deuxième articulation (36) ayant une circonférence plus petite qu'une paroi extérieure de la bague extérieure (32b).

4. Dispositif selon l'une des revendications précédentes, **caractérisé en ce que** la liaison articulée (30) présente un élément de limitation (38) qui limite une rotation de l'unité d'entraînement (10) et du mécanisme de percussion (20) l'un(e) par rapport à l'autre.

5. Dispositif selon la revendication 4, **caractérisé en ce que** l'élément de limitation (38) est réalisé sous la forme d'un trou oblong (38a) disposé au voisinage de la liaison articulée (30) dans une paroi de carter du dispositif (1), le trou oblong étant réalisé concentriquement à la liaison articulée (30) et un goujon (38b), qui est relié à l'unité d'entraînement (10) et/ou au mécanisme de percussion (20), s'engageant dans le trou oblong.

6. Dispositif selon l'une des revendications précédentes, **caractérisé en ce que** l'unité d'entraînement (10) et le mécanisme de percussion (20) peuvent tourner l'un(e) par rapport à l'autre d'un angle allant jusqu'à 20°, de préférence d'un angle allant jusqu'à 15°, particulièrement de préférence d'un angle allant jusqu'à 10°.

7. Dispositif selon l'une des revendications 2, 3 et en outre, éventuellement, selon l'une des revendications 4 à 6, **caractérisé en ce que** la première articulation (34) est reliée au mécanisme de percussion (20) par une pluralité de moyens de fixation (40), de préférence de vis à tête fraisée, qui assemblent par vissage une paroi de carter du mécanisme de percussion (20) à la première articulation (34) .

8. Dispositif selon l'une des revendications 2, 3, 7 et en outre, éventuellement, l'une des revendications 4 à 6, **caractérisé en ce que** la deuxième articulation (36) est formée par une paroi de carter de l'unité d'entraînement (10) .

9. Dispositif selon l'une des revendications 2 à 8, **caractérisé en ce que** le roulement est formé par un roulement rainuré à billes à deux rangées de billes.
